# EUROPÄISCHE PATENTSCHRIFT

(11) **EP 1 265 513 B1**
(45) Veröffentlichungstag und Bekanntmachung des Hinweises auf die Patenterteilung: **19.01.2005**
(21) Anmeldenummer: 01911317.4
(22) Anmeldetag: 19.03.2001
(51) Int. Cl.: A47C 1/032, A47C 1/023

(54) **SITZ- UND RÜCKENLEHNENANORDNUNG BEI SITZMÖBELN, INSBESONDERE BÜROSTÜHLEN**
SEAT AND BACKREST ASSEMBLY FOR SEATING, IN PARTICULAR OFFICE CHAIRS
SYSTEME D'ASSISE ET DE DOSSIER POUR DES SIEGES, NOTAMMENT POUR DES CHAISES DE BUREAU

(30) Priorität: 24.03.2000 CH 570002000
(43) Veröffentlichungstag der Anmeldung: 18.12.2002
(73) Patentinhaber: Giroflex-Entwicklungs-AG, 5322 Koblenz (CH)
(72) Erfinder: ERNE, Anton, CH-5324 Full (CH)
(74) Vertreter: EGLI-EUROPEAN PATENT ATTORNEYS
(86) Internationale Anmeldenummer: PCT/CH2001/000168
(87) Internationale Veröffentlichungsnummer: WO 2001/070074

(56) Entgegenhaltungen:
- EP-A- 0 954 997
- CH-A- 659 179
- US-A- 2 956 619
- US-A- 4 889 385
- US-A- 5 826 940

## Beschreibung

Die Erfindung betrifft - entsprechend dem Oberbegriff des unabhängigen Anspruchs 1 - eine Sitz- und Rückenlehnen-Anordnung bei Sitzmöbeln, insbesondere Bürostühlen, welche eine Sitzplatte, einen Sitzplattenträger und einen Rückenlehnenträger umfasst und bei welchen die Sitzplatte im Bereich ihres vorderen, knieseitigen Randes mit dem Sitzplattenträger sowie im Bereich ihres hinteren Randes mit dem Rückenlehnenträger beweglich verbunden ist, wobei der Rückenlehnenträger (6) verschiebbar am Sitzplattenträger (3) angelenkt ist.

Gattungsgemässe Sitz- und Rückenlehnen-Anordnungen sind insbesondere bei Bürostühlen bekannt, bei welchen - zum Erzielen eines guten Sitzkomforts - nicht nur die Sitzhöhe, sondern auch die Sitztiefe und/oder die Rückenlehnenfederung den jeweiligen Bedürfnissen angepasst werden kann. Bekannte Bürostühle, welche allen Anforderungen genügen, werden im Markt oft als zu teuer beurteilt, obwohl die Bedienung und Ausführung dieser Sitzmöbel ebenfalls komfortabel ist bzw. höchste Qualitätsstandards erfüllt.

Ein gattungsgemässer Arbeits- bzw. Bürostuhl mit einem höhenverstellbaren Sitzträger, eine diesem gegenüber in der Neigung verstellbaren Sitzplatte und einem Rückenlehnenträger, dessen Neigung gegenüber der Sitzplatte sich selbsttätig nach Massgabe der Sitzplattenneigung verstellt, ist aus CH 659 179 bekannt. Bei diesem "Synchron-Arbeitsstuhl" erfolgt die Verstellung der Neigung der Sitzplatte und die Verstellung der Neigung des Rückenlehnenträgers abhängig voneinander und ist durch ein aufwändiges, mehrteiliges Federaggregat abgefedert.

Die Aufgabe der vorliegenden Erfindung besteht darin, eine Sitz- und Rückenlehnen-Anordnung bei Sitzmöbeln, insbesondere Bürostühlen, vorzuschlagen, welche einfach aufgebaut ist, wenig Einzelteile umfasst und doch eine hohe Funktionalität und Qualität gewährleistet.

Diese Aufgabe wird mit den Merkmalen des unabhängigen Anspruchs 1 gelöst. Bevorzugte Ausführungsformen und Weiterbildungen der erfindungsgemässen Sitz- und Rückenlehnen-Anordnung sowie von entsprechenden Sitzmöbeln bzw. Bürostühlen ergeben sich aus den abhängigen Ansprüchen.

Im Folgenden werden beispielhafte Ausführungsformen der Erfindung - ohne jedoch den Umfang der Erfindung einschränken zu wollen - an Hand von schematischen Zeichnungen näher erläutert. Dabei zeigen:
- Fig. 1: einen Querschnitt durch eine erfindungsgemässe Sitz- und Rückenlehnen-Anordnung, gemäss einer ersten Ausführungsform, mit Sitzplatten- und Rückenlehnenträger-Federung;
- Fig. 2: einen Querschnitt - entsprechend Fig. 1 - mit einem Mechanismus zum Blockieren der Sitzplattenund Rückenlehnenträger-Federung;
- Fig. 3: einen Querschnitt durch eine erfindungsgemässe Sitz- und Rückenlehnen-Anordnung, gemäss einer zweiten Ausführungsform, mit zusätzlicher Sitztiefenverstellung;
- Fig. 4: einen Querschnitt - entsprechend Fig. 3 - mit einem Verstellmittel zum Verändern der Federkraft des Federmittels.

Figur 1 zeigt einen Querschnitt durch eine erfindungsgemässe Sitz- und Rückenlehnen-Anordnung, gemäss einer ersten Ausführungsform. Die Sitzplatte 1 ist im Bereich ihres vorderen, knieseitigen Randes 2 mit dem Sitzplattenträger 3 über ein Federmittel 4 - hier in Form einer U-förmigen Blattfeder - verbunden. Eine Person, die sich auf einen solcherart ausgerüsteten Stuhl setzt, wird feststellen, dass sich dabei die Sitzplatte 1 - dank der Federwirkung des Federmittels 4 leicht nach unten bewegt. Dies trägt - zusammen mit einem vorzugsweise gepolsterten Sitzüberzug - zu einem von den Kunden oft gewünschten Sitzkomfort bei. Alternativ zur gezeigten Ausführungsform könnte auch ein Federmittel 4 in Form einer oder mehrerer Torsionsfedern (nicht gezeigt) oder anderer Federmittel, welche erlauben, die Sitzplatte 1 gegenüber dem Sitzplattenträger 3 im Bereich ihres vorderen, knieseitigen Randes 2 beweglich und federnd zu befestigen, ausgeführt sein.

Im Bereich ihres hinteren Randes 5 ist die Sitzplatte 1 mit dem Rückenlehnenträger 6 beweglich verbunden. Diese bewegliche Verbindung wird über ein erstes Gelenk 7 bewerkstelligt. Zudem ist der Rückenlehnenträger 6 über eine zweites Gelenk 8 am Sitzplattenträger 3 angelenkt. Dieses zweite Gelenk 8 umfasst auf jeder Seite des Sitzplattenträgers 3 je eine Rolle 9, welche hier am Sitzplattenträger 3 befestigt ist. Der Rückenlehnenträger 6 weist den beiden Rollen 9 entsprechende Führungen 10 auf, in welchen die Rollen 9 verschiebbar angeordnet sind. Alternativ zu den gezeigten, als Führungen 10 wirkenden, Ausnehmungen in dieser Ausführungsform könnten die Rollen 9 auch an der Sitzplatte 1 befestigt und die Ausnehmungen bzw. andere Mittel zum Führen der Rollen 9 (wie Schienen und dergleichen) am Sitzplattenträger 3 angeordnet sein.

Wenn sich eine Person auf diesen Stuhl setzt, senkt sich wie beschrieben die Sitzplatte 1 und mit ihr das erste Gelenk 7.

Weil diese Sitzplatte 1 über das erste Gelenk 7 mit dem Rückenlehnenträger 6 beweglich verbunden ist, wird auch der Rückenlehnenträger 6 etwas nach unten bewegt. Diese Bewegung kann der Rückenlehnenträger 6 ausführen, weil er mit dem Sitzplattenträger 3 in der beschriebenen Art verschiebbar angelenkt ist. Durch diese Verschiebung des Rückenlehnenträgers 6 nach unten ergibt sich aus der Anordnung des Federmittels 4 und der beiden Gelenke 7,8 gezwungenermassen eine leichte Bewegung der Rückenlehne 11 nach hinten. Es handelt sich hier somit um eine sogenannte Synchronmechanik, mittels welcher mit einem Federmittel 4 und den beiden Gelenken 7,8 die Sitzplatte 1 und der Rückenlehnenträger 6 bzw. die Rückenlehne 11 abgefedert sind. Je schwerer eine Person ist, desto mehr werden in der beschriebenen Weise die Sitzplatte 1 und die Rückenlehne 11 synchron zueinander bewegt. Steht die Person auf, so werden bei dieser ersten und einfachsten Ausführungsform der erfindungsgemässsen Sitz- und Rückenlehnen-Anordnung sowohl die Rückenlehne 11 als auch die Sitzplatte 1 durch das Federmittel 4 wieder in ihre ursprüngliche Lage zurückbewegt.

Falls sich die Person nach hinten gegen die Rückenlehne lehnt, so bewirkt dieser zusätzliche Druck gegen die Rückenlehne 11 - welche über den Rückenlehnenträger 6 und die beiden Gelenke 7,8 mit der Sitzplatte 1 verbunden ist - dass einerseits die Rückenlehne 11 etwas gegen hinten ausweicht und dass andrerseits (durch die dabei entstehende Hebelwirkung) sich die Sitzplatte 1 etwas senkt. Das Federmittel 4 wirkt diesen beiden Bewegungen entgegen, so dass wiederum von einer Synchronmechanik gesprochen werden kann. Tatsächlich benötigt die erfindungsgemässe Sitz- und Rückenlehnen-Anordnung bei Sitzmöbeln, insbesondere Bürostühlen, nur ein Federmittel 4 zur Abfederung dieser Synchronmechanik.

Eine erste Ausführungsform dieser erfindungsgemässen Sitzund Rückenlehnen-Anordnung ist auch in Figur 2 dargestellt. Damit ein beim Sitzen möglicherweise unangenehmes Wippverhalten des Bürostuhles ausgeschaltet werden kann, umfasst diese Ausführungsform zusätzlich einen Mechanismus zum Blokkieren der Sitzplatten- und Rückenlehnenträger-Federung. Dieser Mechanismus umfasst eine Zunge 12, welche mit einem Rasterelement 13 in Eingriff bringbar ist. In diesem Ausführungsbeispiel umfasst die Zunge 12 einen Rasterbolzen 14, der zwischen den Zähnen 15 des Rasterelementes 13 eingreifen kann. Der Rasterbolzen 14 ist an einem Kolben 16 befestigt, welcher in einem Führungszylinder 17 verschiebbar angeordnet ist. Der Führungszylinder 17 ist an der Unterseite 18 der Sitzplatte 1 und das Rasterelement 13 ist am Sitzplattenträger 3 befestigt. Das Federelement 4 im Bereich des vorderen, knieseitigen Randes 2 der Sitzplatte 1 wirkt wie ein Gelenk zwischen Sitzplatte 1 und Sitzplattenträger 3. Die Beweglichkeit dieses Federmittels 4 wird durch das Eingreifen der Zunge 12 bzw. deren Rasterbolzen 14 am Rasterelement 13 blockiert, weil damit eine stabile Verbindung zwischen Sitzplatte 1 und Sitzplattenträger 3 geschaffen wird. Die Zunge 12 umfasst zudem eine Aktivatorstange 19, welche den Kolben 16 mit einem Federelement 20 verbindet. Am als Torsionsfeder ausgebildeten Federelement 20 greift eine Bedienungsstange 21 an, welche vorzugsweise an ihrem Ende einen Bedienungsknopf 22 aufweist. Der Bedienungskncpf umfasst einen Nocken 23, welcher von einer Federung 24 beaufschlagt wird.

Befindet sich der Bedienungsknopf 22 in der Position a (vgl. Fig. 2), so wirkt ein Drehmoment auf das Federelement 20. Die Torsionsfeder zieht an der Aktivatorstange 19 und damit am Kolben 16 sowie am Rasterbolzen 14: Die Zunge 12 ist (wie in Fig. 2 dargestellt) in der Verstellposition. Somit umfasst der Blockiermechanismus ein Arreziermittel 25, mit welchem die Zunge 12 von dem Eingreifen in das Rasterelement 13 abgehalten werden kann.

Wird der Bedienungsknopf 22 in die Position b (vgl. Fig. 2) gedreht, so wirkt ein entgegengesetztes Drehmoment auf das Federelement 20. Die Torsionsfeder stösst an der Aktivatorstange 19 und damit am Kolben 16 sowie am Rasterbolzen 14: Die Zunge 12 ist in der Verriegelungs- bzw. Blockierposition.

Beim Wechsel von der Position a zu der Position b muss der Nocken 23 des Bedienungsknopfs 22 den Widerstand der Federung 24 überwinden. Dieser Widerstand ist so gross, dass der Bedienungsknopf 22 sich nicht ungewollt in seine jeweils andere Lage drehen kann, und dies, obwohl immer ein Drehmoment zwischen Bedienungsknopf 22 und Federelement 20 besteht. Auf diese Weise übt die Torsionsfeder immer eine Kraft auf den Rasterbolzen 14 aus, so dass dieser immer die entsprechende Endlage einzunehmen versucht. Sollte der Rasterbolzen 14 beim Versuch, die Sitzplatten- und Rückenlehnenträger-Federung zu blockieren, gerade auf einen Zahn 15 des Rasterelements 13 treffen, so wird der Rasterbolzen 14 beim Entlasten oder zusätzlichen Beschweren der Sitzplatte 1 automatisch in den nächstliegenden Zwischenraum einschnappen.

Abweichend von der Darstellung in Fig. 2a und 2b kann der Blockiermechanismus völlig anders ausgeführt sein: Z.B. kann die Zunge 12 verschiebbar am Sitzplattenträger 3 und das Rasterelement an der Sitzplatte 1 angeordnet sein. Auch kann das Federelement 20 z.B. als Blattfeder ausgebildet sein. Ebenfalls die Form und Anordnung von Bedienungsstange 21 und Bedienungsknopf 22 bzw. der Federung 24 liegt im Belieben eines Fachmannes, sofern zumindest die beschriebenen Funktionen gewährleistet sind.

Beispielsweise hat sich die Wahl eines Kipphebels, wie er aus der Figur 2c bis 2d hervorgeht, an Stelle des Bedienungsknopfes 22 ebenfalls bewährt. Dieser Kipphebel dient als sogenannter Vorwahlarm, der in die Stellung c gedreht werden kann. Es erfolgt eine Positionierung des hier zweizähnig ausgebildeten Rasterbolzens 14. Das als Torsionsfeder ausgebildete Federmittel 4 baut eine Vorspannung auf (siehe Pfeil in Fig. 2c) und drückt den Rasterbolzen 14 gegen das Rasterelement 13. Wenn Rasterbolzen 14 und Rasterelement 13 nicht genau aufeinander stimmen, kann der Rasterbolzen 14 nicht in das Rasterelement 13 eingreifen (vgl. Fig. 2c). Wegen der Federung 24, welche gegen den Vorwahlarm drückt, kann der Vorwahlarm nicht in seine ursprüngliche Lage zurückschwenken.

Durch ein vertikales Bewegen des Rasterbolzens 14 gegenüber dem Rasterelement 13 (mittels geringem Be- oder Entlasten des Sitzes) kann nun der Rasterbolzen 14 - dank der konstanten Torsionsfedervorspannung - von alleine einrasten (Fig. 2d).

Falls eine andere Verriegelungsstellung gewünscht wird, kann der Vorwahlarm auf die andere Seite gedreht werden, damit wird die Positionierung aufgehoben. Die Torsionsfeder baut eine Spannung in entgegengesetzter Richtung auf (siehe Pfeil in Fig. 2e) und zieht am Rasterbolzen 14. Dieser kann aber das Rasterelement 13 nicht verlassen, weil - wegen der Spannung, die vom Federelement.4 bzw. durch das Gewicht der sitzenden Person erzeugt werden - die Reibungskräfte zwischen den Zähnen des Rasterelements 13 und des Rasterbolzens 14 zu gross sind (Fig. 2e). Wegen der Federung 24, welche gegen den Vorwahlarm drückt, kann der Vorwahlarm nicht in seine vorherige Lage zurückschwenken.

Erst durch eine vertikale Bewegung des Rasterbolzens 14 gegenüber dem Rasterelement 13 (mittels geringem Be- oder Entlasten des Sitzes) werden die Reibungskräfte aufgehoben, der Rasterbolzen 14 wird - dank der konstanten Torsionsfedervorspannung - von alleine zurückgezogen (Fig. 2f). In dieser Ausführungsform wird vermieden, dass der Sitz unbeabsichtigt hochschnellen kann, wenn die Lage des Kipphebels zum Bewegen des Rasterbolzens verändert wird.

Figur 3 zeigt eine erfindungsgemässe Sitz- und Rückenlehnen-Anordnung, gemäss einer zweiten Ausführungsform. Diese Ausführungsform unterscheidet sich von der ersten dadurch, dass ein drittes Gelenk 26 im Bereich des vorderen, knieseitigen Randes 2 der Sitzplatte 1 angeordnet ist und diese Sitzplatte mit dem Sitzplattenträger 3 verbindet. Die bereits beschriebene Synchronmechanik, mittels welcher mit einem einzigen oder auch mit mehreren Federmitteln 4 und den beiden Gelenken 7,8 die Sitzplatte 1 und der Rückenlehnenträger 6 bzw. die Rückenlehne 11 abgefedert sind, wird durch das dritte Gelenk 26 nicht beeinträchtigt. Im Gegenteil ermöglicht das dritte Gelenk 26 den zusätzlichen Einsatz eines Verstellmittels 27, mit welchem die Federkraft des Federmittels 4 verändert werden kann. Dies wird weiter unten an Hand der Figur 4 näher erläutert.

Die hier dargestellte erfindungsgemässe Sitz- und Rückenlehnen-Anordnung, gemäss einer zweiten Ausführungsform, umfasst eine zusätzliche Sitztiefenverstellung. Wie schon beschrieben, ist der Rückenlehnenträger 6 über das zweite Gelenk 8 am Sitzplattenträger 3 verschiebbar angelenkt. Dadurch, dass das erste Gelenk 7 zwischen Sitzplatte 1 und Rückenlehnenträger 6 ebenfalls verschiebbar ausgeführt wird, kann der Rückenlehnenträger 6 auch gegenüber der Sitzfläche 28 verschoben werden. Dies wird ermöglicht, indem das Gelenk 7 einen Körper 29 umfasst, welcher im oder am Rückenlehnenträger 6 verschiebbar angeordnet ist. Der Rückenlehnenträger 6 weist zu diesem Zweck ein Führungselement 30 auf, das hier als Ausnehmung ausgebildet ist und in welchem der Körper 29 gleitend angeordnet ist. Damit eine bestimmte Position der Rückenlehne 11 zur Sitzfläche 28 eingestellt und festgehalten werden kann, weist der Körper 29 Rasternuten 31 auf, in welche ein Stellhebel 32 eingreift. Der Stellhebel 32 ist über ein Gelenk am Rückenlehnenträger 6 angeordnet und wird vorzugsweise durch eine Feder permanent gegen den Körper 29 und damit in eine der Rasternuten 31 gedrückt. Dadurch ist die Sitztiefenverstellung arretierbar ausgebildet.

Zum Lösen dieser Sitztiefenverstellung kann auf den hinteren Teil 33 des Stellhebels 32 gedrückt werden. Dadurch wird der Rasterteil 34 des Stellhebels 32 aus der entsprechenden Nute 31 des Körpers 29 gehoben und der Rückenlehnenträger 6 kann nach vorne oder hinten bewegt werden. Dabei bewegt sich der Rückenlehnenträger 6 gleitend gegenüber dem zweiten Gelenk 8, welches am Sitzplattenträger 3 fixiert ist und gegenüber dem ersten Gelenk 7, welches im Bereich des hinteren Randes 5 der Sitzplatte 1 fixiert ist. Bei Erreichen der gewünschten Sitztiefe wird der Stellhebel 32 losgelassen, so dass sein Rasterteil 34 in eine Rasternute 31 des Körpers 29 eingreifen kann.

Auch eine erfindungsgemässe Sitz- und Rückenlehnen-Anordnung, gemäss der ersten Ausführungsform (vgl. Fig. 1) kann mit einer solchen zusätzlichen Sitztiefenverstellung ausgerüstet sein (nicht gezeigt).

Figur 4 zeigt eine erfindungsgemässe Sitz- und Rückenlehnen-Anordnung, gemäss einer zweiten Ausführungsform, mit einem zusätzlichen Verstellmittel 27, mit welchem die Federkraft des Federmittels 4 verändert werden kann. Das gezeigte Ausführungsbeispiel umfasst eine am Sitzplattenträger 3 angeordnete Lagerplatte 35, in welcher ein Verstellbolzen 36 über ein Gewinde geführt ist. Am Verstellbolzen 36 ist ein Rändelrad 37 angebracht, mit welchem die Lage des Verstellbolzens gegenüber der Lagerplatte 35 von Hand verändert werden kann. Der auf den Sitzplattenträger 3 wirkende Teil des Federmittels 4 (hier der untere Schenkel 38 des Federmittels 4) beaufschlagt permanent den Verstellbolzen 36, so dass eine Verstellung der Lage dieses Verstellbolzens eine Veränderung der Federkraft des Federmittels 4 bewirkt.

Auch eine erfindungsgemässe Sitz- und Rückenlehnen-Anordnung, gemäss der ersten Ausführungsform (vgl. Fig. 1) kann mit einem solchen zusätzlichen Verstellmittel 27, mit welchem die Federkraft des Federmittels 4 verändert werden kann, ausgerüstet sein (nicht gezeigt).

Alternativ zu der hier dargestellten, einfachen Ausführung einer Anordnung zum Verstellen der Federkraft des Federmittels 4 kann eine Anordnung gewählt werden, wie sie in der internationalen Anmeldung PCT/CH97/00378 des gleichen Anmelders an Hand von Figur 8 beschrieben ist: Die Lagerplatte ist gegenüber dem Sitzplattenträger geneigt angeordnet und weist eine im Wesentlichen senkrecht zur Lagerplatte verlaufende Führungsplatte auf. Eine sich im Wesentlichen parallel zur Führungsplatte erstreckende Stellspindel ist drehbar an der Lagerplatte befestigt, durchstösst diese und weist an ihrem Kopfende einen Drehknopf zum Drehen der Stellspindel auf. An ihrem hinteren Ende ist die Stellspindel gegenüber der Führungsplatte gelagert. Ein Stellkörper mit entsprechendem Innengewinde ist in dauerndem Eingriff durch das Aussengewinde der sich durch diesen Stellkörper erstreckenden Stellspindel, so dass sich beim Drehen der Stellspindel die Distanz des Stellköpers von der Lagerplatte ändert. Seitlich am Stellkörper ist zumindest eine Rolle angebracht, welche auf der Führungsplatte abrollt und sich immer zusammen mit dem Stellkörper bewegt.

Diese Rolle wird nun - entsprechend der Darstellung in Fig. 4 - vom auf den Sitzplattenträger 3 wirkende Teil des Federmittels 4, hier also vom unteren Schenkel 38 des Federmittels 4 beaufschlagt, so dass der untere Schenkel 38 und die Führungsplatte einen spitzen Winkel zwischen sich einschliessen. Beim Verändern der Position des Stellkörpers und der mit ihm verbundenen Rolle, läuft diese Rolle auf der als schiefe Ebene gegenüber dem unteren Schenkel 38 wirkenden Führungsplatte und bewegt entsprechend den unteren Schenkel 38 nach oben oder unten. Der Vorteil dieser Anordnung liegt darin, dass mit einem minimalen Kraftaufwand auch eine sehr starke Federkraft des Federmittels 4 verändert werden kann. Die Kraft, die eine Person zum Verstellen aufwänden muss, wird einerseits durch den Winkel definiert, welcher zwischen dem unteren Schenkel 38 der Blattfeder 4 und der Führungsplatte dieser Anordnung gebildet wird. Andrerseits beeinflusst auch die Steigung der Verstellspindel diese Verstellkraft.

In allen Figuren wurden die gleichen Bezugszeichen für entsprechende Teile verwendet. Beliebige Kombinationen der gezeigten und/oder beschriebenen Ausführungsformen gehören zum Umfang der Erfindung.

Zu den Vorteilen dieser Sitz- und Rückenlehnen-Anordnung bei Sitzmöbeln, aber auch zu den Vorteilen solcher Sitzmöbel bzw. Bürostühle gegenüber dem Stand der Technik gehören:
Dank dem Federmittel 4, insbesondere, wenn dieses als U-förmige Blattfeder oder ähnlich (wirkungsgleich) ausgebildet ist, wird ein sehr flacher Mechanikaufbau möglich sowie eine Synchronmechanik in Bezug auf Sitz- und Rückenlehnenfederung ermöglicht bzw. unterstützt.
Dank der einfachen Konstruktion und dem Einsatz von wenigen aber zumeist multifunktionellen Teiler. wird eine einfachere und schnellere Montage ermöglicht sowie eine optimale Qualität garantiert.

## Patentansprüche

1. Sitz- und Rückenlehnen-Anordnung bei Sitzmöbeln, insbesondere Bürostühlen, welche eine Sitzplatte (1), einen Sitzplattenträger (3) und einen Rückenlehnenträger (6) umfasst und bei welcher die Sitzplatte (1) im Bereich ihres vorderen, knieseitigen Randes (2) mit dem Sitzplattenträger (3) sowie im Bereich ihres hinteren Randes (5) mit dem Rückenlehnenträger (6) beweglich verbunden ist, wobei der Rückenlehnenträger (6) verschiebbar am Sitzplattenträger (3) angelenkt ist, **dadurch gekennzeichnet, dass** im Bereich des vorderen, knieseitigen Randes (2) der Sitzplatte (1) - zwischen Sitzplatte (1) und Sitzplattenträger (3) - ein Federmittel (4) zum Abfedern der Sitzplatte (1) und des Rückenlehnenträgers (6) angeordnet ist.

2. Sitz- und Rückenlehnen-Anordnung nach Anspruch 1, **dadurch gekennzeichnet, dass** die Sitzplatte (1) mit dem Rückenlehnenträger (6) über ein erstes Gelenk (7) verbunden ist.

3. Sitz- und Rückenlehnen-Anordnung nach Anspruch 1 oder 2, **dadurch gekennzeichnet, dass** die Sitzplatte (1) mit dem Sitzplattenträger (3) über ein drittes Gelenk (26) verbunden ist.

4. Sitz- und Rückenlehnen-Anordnung nach einem der vorhergehenden Ansprüche, **dadurch gekennzeichnet, dass** das Federmittel (4) als U-förmige Blattfeder ausgebildet ist.

5. Sitz- und Rückenlehnen-Anordnung nach einem der vorhergehenden Ansprüche, **dadurch gekennzeichnet, dass** sie einen Blockiermechanismus zum Blockieren der Sitzplattenund Rückenlehnenträger-Federung umfasst.

6. Sitz- und Rückenlehnen-Anordnung nach Anspruch 5, **dadurch gekennzeichnet, dass** der Blockiermechanismus eine Zunge (12) umfasst, welche mit einem Rasterelement (13) in Eingriff bringbar ist.

7. Sitz- und Rückenlehnen-Anordnung nach Anspruch 6, **dadurch gekennzeichnet, dass** die Zunge (12) verschiebbar an der Sitzplatte (1) bzw. am Sitzplattenträger (3) und das Rasterelement (13) am Sitzplattenträger (3) bzw. an der Sitzplatte (1) angeordnet ist.

8. Sitz- und Rückenlehnen-Anordnung nach Anspruch 5, 6 oder 7, **dadurch gekennzeichnet, dass** der Blockiermechanismus ein Federelement (20) umfasst, mit welchem die Zunge (12) mit dem Rasterelement (13) im Eingriff gehalten werden kann.

9. Sitz- und Rückenlehnen-Anordnung nach einem der Ansprüche 5 bis 8, **dadurch gekennzeichnet, dass** der Blockiermechanismus zudem ein Arretiermittel (25) umfasst, mit welchem die Zunge (12) von dem Eingreifen in das Rasterelement (13) abgehalten werden kann.

10. Sitz- und Rückenlehnen-Anordnung nach einem der vorhergehenden Ansprüche 3 bis 9, **dadurch gekennzeichnet, dass** am Sitzplattenträger (3) und/oder an der Sitzplatte (1) ein Verstellmittel (27) angeordnet ist, mit welchem die Federkraft des Federmittels (4) verändert werden kann.

11. Sitz- und Rückenlehnen-Anordnung nach einem der vorhergehenden Ansprüche 2 bis 10, **dadurch gekennzeichnet, dass** das Gelenk (7) zwischen Sitzplatte (1) und Rückenlehnenträger (6) einen Körper (29) umfasst, welcher im oder am Rückenlehnenträger (6) verschiebbar und arretierbar angeordnet ist.

12. Sitzmöbel, insbesondere Bürostühle, **dadurch gekennzeichnet, dass** sie eine Sitz- und Rückenlehnen-Anordnung gemäss einem oder mehreren der Ansprüche 1 bis 11 umfassen.

## Claims

1. A seat and backrest assembly for seating, particularly office chairs, which includes a seating board (1), a seating board support (3) and a backrest support (6) in which the seating board (1) is movably attached to the seating board support (3) in the area of its front, knee-side edge (2) as well as in the area of its rear edge (5), wherein the backrest support (6) is connected to the seating board support (3) in a movable manner,
**characterised in that**
a spring element (4) is arranged in the area of the front, knee-side edge (2) of the seating board (1) - between the seating board (1) and the seating board support (3) - for cushioning the seating board (1) and the backrest support (6).

2. The seat and backrest assembly according to claim 1,
**characterised in that**
the seating board (1) is attached to the backrest support (6) by a first joint (7).

3. The seat and backrest assembly according to claim 1 or 2,
**characterised in that**
the seating board (1) is attached to the seating board support (3) by a third joint (26).

4. The seat and backrest assembly according to any of the previous claims,
**characterised in that**
the spring element (4) has the form of a U-shaped leaf spring.

5. The seat and backrest assembly according to any of the previous claims,
**characterised in that**
it includes a locking mechanism for locking the seating board support and backrest support spring system.

6. The seat and backrest assembly according to claim 5,
**characterised in that**
the locking mechanism includes a tongue (12), which can be engaged with a ratchet element (13).

7. The seat and backrest assembly according to claim 6,
**characterised in that**
the tongue (12) is movable on the seating board (1) and/or on the seating board support (3) and the ratchet element (13) is arranged on the seating board support (3) or on the seating board (1).

8. The seat and backrest assembly according to claims 5, 6 or 7,
**characterised in that**
the blocking mechanism includes a spring element (20) with which the tongue (12) can be kept in contact with the ratchet element (13).

9. The seat and backrest assembly according to any of claims 5 to 8,
**characterised in that**
the locking mechanism also includes a locking means (25) with which the tongue (12) can be prevented from engaging with the ratchet element (13).

10. The seat and backrest assembly according to any of the previous claims 3 to 9,
**characterised in that**
an adjusting means (27), with which the spring force of the spring element (4) can be changed, is arranged on the seating board support (3) and/or on the seating board (1).

11. The seat and backrest assembly according to any of the previous claims 2 to 10,
**characterised in that**
the joint (7) between the seating board (1) and the backrest support (6) includes a member (29) which can be moved and locked in or on the backrest support (6).

12. Seating, particularly office chairs,
**characterised in that**
they include a seat and backrest assembly according to one or more of claims 1 to 11.

## Revendications

1. Système d'assise et de dossier pour sièges, notamment chaises de bureau, qui comprend un plateau d'assise (1), un support de plateau d'assise (3) et un support de dossier (6) et dans lequel le plateau d'assise (1) est relié de manière mobile, au niveau de sa bordure avant (2) située du côté des genoux, au support de plateau d'assise (3) ainsi que, au niveau de sa bordure arrière (5), au support de dossier (6), le support de dossier (6) étant articulé de manière déplaçable sur le support de plateau d'assise (3), **caractérisé en ce qu'**au niveau de la bordure avant (2), située du côté des genoux, du plateau d'assise (1) -entre le plateau d'assise (1) et le support de plateau d'assise (3)- est disposé un moyen à ressort (4) servant à la suspension du plateau d'assise (1) et du support de dossier (6).

2. Système d'assise et de dossier selon la revendication 1, **caractérisé en ce que** le plateau d'assise (1) est relié au support de dossier (6) par le biais d'une première articulation (7).

3. Système d'assise et de dossier selon la revendication 1 ou 2, **caractérisé en ce que** le plateau d'assise (1) est relié au support de plateau d'assise (3) par le biais d'une troisième articulation (26).

4. Système d'assise et de dossier selon l'une quelconque des revendications précédentes, **caractérisé en ce que** le moyen à ressort (4) se présente sous la forme d'un ressort à lame en forme de U.

5. Système d'assise et de dossier selon l'une quelconque des revendications précédentes, **caractérisé en ce qu'**il comprend un mécanisme de blocage pour bloquer la suspension du support de plateau d'assise et de dossier.

6. Système d'assise et de dossier selon la revendication 5, **caractérisé en ce que** le mécanisme de blocage comprend une languette (12) qui peut être mise en prise avec un élément d'enclenchement (13).

7. Système d'assise et de dossier selon la revendication 6, **caractérisé en ce que** la languette (12) est disposée de manière déplaçable sur le plateau d'assise (1), respectivement sur le support de plateau d'assise (3) et l'élément d'enclenchement (13) est disposé sur le support de plateau d'assise (2), respectivement sur le plateau d'assise (1).

8. Système d'assise et de dossier selon la revendication 5, 6 ou 7, **caractérisé en ce que** le mécanisme de blocage comprend un élément à ressort (20) qui permet de maintenir la languette (12) en prise avec l'élément d'enclenchement (13).

9. Système d'assise et de dossier selon l'une quelconque des revendications précédentes 5 à 8, **caractérisé en ce que** le mécanisme de blocage comprend en outre un moyen d'arrêt (25) qui permet d'empêcher la languette (12) de se prendre dans l'élément d'enclenchement (13) .

10. Système d'assise et de dossier selon l'une quelconque des revendications précédentes 3 à 9, **caractérisé en ce que**, sur le support de plateau d'assise (3) et/ou sur le plateau d'assise (1) est disposé un moyen de réglage (27) qui permet de modifier la force de ressort du moyen à ressort (4).

11. Système d'assise et de dossier selon l'une quelconque des revendications précédentes 2 à 10, **caractérisé en ce que** l'articulation (7) entre le plateau d'assise (1) et le support de dossier (6) présente un corps (29) qui est disposé de manière à pouvoir être déplacé et stoppé dans ou sur le support de dossier (6).

12. Sièges, notamment chaises de bureau, **caractérisés en ce qu'**ils comprennent un système d'assise et de dossier suivant l'une ou plusieurs des revendications 1 à 11.
